# EUROPÄISCHE PATENTSCHRIFT

(11) **EP 0 153 633 B1**
(45) Veröffentlichungstag und Bekanntmachung des Hinweises auf die Patenterteilung: **27.12.1989**
(21) Anmeldenummer: 85101343.3
(22) Anmeldetag: 08.02.1985
(51) Int. Cl.: E04B 1/58, E04B 1/19

(54) **Knotenpunktteil zur Verbindung einander benachbarter Bauteile**
Connection node for joining adjacent building parts
Noeud d'assemblage pour la jonction d'éléments de construction adjacents

(30) Priorität: 15.02.1984 DE 3405275
(43) Veröffentlichungstag der Anmeldung: 04.09.1985
(73) Patentinhaber: LEITNER GMBH, D-71332 Waiblingen (DE)
(72) Erfinder: Leitner, Burkhardt, D-7000 Stuttgart 1 (DE)
(74) Vertreter: Raible, Hans, Dipl.-Ing.

(56) Entgegenhaltungen:
- DE-U- 1 781 362
- US-A- 3 458 949

## Beschreibung

Die Erfindung betrifft ein Knotenpunkteil, vorzugsweise für den Modellbau, mit zwei gleichartigen, zylindrischen oder prismatischen Baukörpern, die ihrerseits jeweils aus zwei gleichartigen, etwa scheibenförmigen Baukörperhälften zusammengesetzt sind, wobei jede Baukörperhälfte und damit jeder Baukörper eine sich von der Mittelachse bis zum Rand erstreckende Aussparung aufweist, deren Breite der Baukörperhöhe angepaßt ist, wobei jeweils zwei Baukörper mittels dieser Aussparungen kreuzweise ineinandergesteckt sind und zusammen ein Knotenpunktteil mit vier je um 90° zueinander versetzten, radial nach außen vorstehenden Rippen bilden, von denen jede mit im wesentlichen radial gerichteten Ausnehmungen versehen ist, die jeweils teilweise in der einen und teilweise in der anderen Baukörperhälfte liegen und die zur lösbaren Befestigung des freien Endes mindestens eines Bauteils ausgebildet sind.

Derartige Knotenpunktteile können z. B. im Gerüst- oder Modellbau Verwendung finden und haben im allgemeinen etwa die Form einer Kugel, in die radiale Ausnehmungen zum Einschrauben oder sonstigen Befestigungen von Gerüststangen oder von an beliebigen Bauteilen angeordneten Gewindezapfen oder dergleichen eingearbeitet sind. Solche Knotenpunktteile zeigt z. B. die DE-C-876 977, die DE-C-901 955, oder die DE-A-2 905 638.

Ferner zeigt das DE-U-1 781 362 ein Knotenpunktteil für Spielzeugbaukästen. Dieses Knotenpunktteil hat zwei gleichartige zylindrische Baukörper, die ihrerseits aus zwei gleichartigen, scheibenförmigen Baukörperhälften zusammengesetzt sind, wobei jeder Baukörper eine sich von der Mittelachse bis zum Rand erstreckende Aussparung aufweist, deren Breite der Baukörperhöhe angepaßt ist und zur Bildung des Knotenpunktteils zwei Baukörper mittels dieser Aussparungen kreuzweise ineinandergesteckt werden. Dadurch entsteht ein Knotenpunktteil mit vier radialen Rippen, und jede dieser Rippen hat radiale Ausnehmungen zur lösbaren Befestigung eines Stabendes. Das Stabende wird dabei in eine solche Öffnung gesteckt und dort durch Reibung festgehalten. Alternativ können die radialen Ausnehmungen mit Gewinden versehen sein, in die entsprechende Gewinde an den Stabenden eingeschraubt werden.

Eine Verbindung, die auf Reibung aufbaut, ist unzuverlässig. Eine Verbindung mittels Gewinden läßt sich dann nicht durchführen, wenn mittels solcher Knotenpunktteile ein komplexes Fachwerk aufgebaut werden soll, z. B. ein kompliziertes Modell eines Moleküls.

Aufgabe der vorliegenden Erfindung ist es deshalb, ein Knotenpunktteil zu schaffen, das bei einfachem Aufbau und geringem Gewicht eine einfache aber sichere Befestigung der freien Enden von Bauteilen ermöglicht.

Diese Aufgabe wird erfindungsgemäß bei einem eingangs genannten Knotenpunktteil dadurch gelöst, daß in den radial gerichteten Ausnehmungen jeweils in einem Abstand von der zugeordneten Außenseite des betreffenden Baukörpers eine erste, zu einer entsprechenden Einschnürung des Bauteils im wesentlichen komplementäre Einschnürung eingearbeitet ist, welche einen zum freien Ende des Bauteils etwa komplementären Hohlraum nach außen begrenzt. Durch die Einschnürung und den daran nach innen anschließenden Hohlraum wird eine leichte Befestigung eines hierzu komplementär ausgebildeten Baukörperendes erreicht. Dabei ist diese Befestigung sicher und stabil, und sie kann bei Bedarf leicht wieder gelöst werden, was den Bau stabiler Modelle erleichtert.

Dabei geht man mit besonderem Vorteil so vor, daß in den Ausnehmungen jeweils auf der von der Außenseite des Knotenpunktteils abgewandten Seite-der ersten Einschnürung ein zu einem kugelartigen Zapfen am freien Ende des Bauteils komplementärer Hohlraum in Form eines Kugelabschnitts vorgesehen ist. Die Montage wird dadurch erleichtert, daß sich die ersten Einschnürungen jeweils zur Außenseite des Knotenpunktteils hin kegelförmig erweitern.

Bei einer besonders zu bevorzugenden Ausführungsform weisen die Baukörper einen sechs-oder auch achteckigen Querschnitt auf, wobei die einander benachbarten, im wesentlichen radial gerichteten Ausnehmungen einen Winkel von 60° bzw. von 45° miteinander einschließen.

Wird das erfindungsgemäße Knotenpunktteil für den Modellbau oder aber auch für Spielzeugkästen oder dergleichen verwendet, so sind die hierbei auftretenden Belastungen nur relativ klein, wodurch es möglich ist, die erfindungsgemäßen Baukörper jeweils aus einem elastischen Werkstoff, insbesondere aus Kunststoff, zu fertigen.

Um die beiden Baukörperhälften eines Baukörpers sicher relativ zueinander zu zentrieren und darüber hinaus auch gegen eine Verdrehung relativ zueinander zu sichern, sind in weiterer Ausgestaltung der Erfindung in den aneinanderliegenden Seiten der beiden Baukörperhälften zylindrische Ausnehmungen eingeformt, deren Längsachsen relativ zu den Längsachsen der radialen Ausnehmungen oder Kanäle senkrecht gerichtet sind und in die jeweils an der gegenüberliegenden Seite der anderen Baukörperhälfte angeformte Zapfen oder dergleichen satt eingreifen.

Sollen diese beiden aus Kunststoff gefertigten Baukörperhälften beispielsweise durch Ultraschallschweißung miteinander verbunden werden, so ist es zweckmäßig, wenn an mindestens einer der beiden einander gegenüberstehenden Seiten der beiden Baukörperhälften vorstehende Rippen, Füße, Zapfen oder dergleichen angeformt sind, wodurch der Berührungsquerschnitt zwischen den beiden Baukörperhälften erheblich reduziert und damit die Wirkung des Ultraschalls erheblich erhöht wird.

Mittels eines solchen aus Kunststoff bestehenden Knotenpunktteils können völlig _ beliebig gestaltete Bauteile sowie auch Stäbe miteinander verbunden werden. Diese Bauteile und Stäbe weisen dabei jeweils einen satt in eine in dem betreffenden Knotenpunktteil befindliche radiale Ausnehmungen eingreifenden Zapfen auf, wobei dann mindestens dieser Zapfen ebenfalls aus einem elastischen Werkstoff, z. B. aus Kunststoff, besteht.

Weitere Einzelheiten und vorteilhafte Weiterbildungen der Erfindung ergeben sich aus dem im folgenden beschriebenen und in der Zeichnung dargestellten, in keiner Weise als Einschränkung der Erfindung zu verstehenden Ausführungsbeispiel, sowie aus den Unteransprüchen. Es zeigt
Fig. 1 eine Seitenansicht eines Knotenpunktteils nach einem bevorzugten Ausführungsbeispiel der Erfindung, mit daran befestigten Stäben,
Fig. 2 und 3 jeweils eines der beiden gleichartigen, das Knotenpunktteil bildenden Bauteile, die zueinander um 90° versetzt sind, vor dem Zusammenbau,
Fig. 4 einen Schnitt durch das in Fig. 2 gezeigte Bauteil längs der Linie 4 - 4 der Fig. 2, in vergrößertem Maßstab,
Fig. 5 eine teilweise geschnittene Draufsicht von oben auf den in Fig. 2 dargestellten Baukörper, ebenfalls in vergrößertem Maßstab, und
Fig. 6 eine Draufsicht auf die Innenseite einer Baukörperhälfte des in Fig. 5 dargestellten Baukörpers, gesehen in Richtung das Pfeiles A der Fig. 5.

Fig. 1 zeigt ein mit 1 bezeichnetes Knotenpunktteil, das der Verbindung von mit 2 bezeichneten Elementen, hier in Form von Stäben, dient. Das Knotenpunktteil 1 ist aus den beiden in Fig. 2 und 3 dargestellten Baukörpern 3 und 4 zusammengesetzt, welche jeweils die Form eines achteckigen Prismas aufweisen. In jeden Baukörper 3, 4 sind vier jeweils einen Winkel von alpha = 45° einschließende, zu den äußeren Seitenflächen 5, also den Stirnflächen der Prismen, dieser Baukörper parallel verlaufende, durchgehende Bohrungen- oder Kanäle 6 eingearbeitet. Außerdem hat jeder Baukörper 3, 4 eine mit 7 bezeichnete, rechteckförmige Aussparung, die sich von seinem Außenrand 9 bis zu seiner Mittelachse 8 erstreckt. Die Breite b dieser Aussparung 7 ist dabei gleich der Höhe h jedes der beiden Baukörper 3 und 4. Hierdurch ist es möglich, die beiden Baukörper 3 und 4 in Richtung der beiden Pfeile 10 und 11 so ineinander zu stecken, daß das in Fig. 1 dargestellte Knotenpunktteil 1 mit seinen vier jeweils um 90° zueinander versetzten, radial nach außen stehenden Rippen 12 entsteht, das als Knotenpunktteil für ein Raumgitter geeignet ist.

Wie sich ferner aus den Fig. 1 und 3, insbesondere aber aus Fig. 4 und 5 ergibt, besteht jeder der beiden Baukörper 3, 4 wieder jeweils aus zwei mit 13 und 14 bezeichneten Baukörperhälften, die mit ihren einander gegenüberliegenden Innenseiten 15 und 16 gegeneinander anliegen und miteinander verklebt oder verschweißt sind, z.B. durch Ultraschallschweißen.

Fig. 6 zeigt eine Ansicht der einen Baukörperhälfte 13, gesehen in Richtung des Pfeiles A der Fig. 5. Hierbei sind in der Innenseite 15 dieser Baukörperhälfte 13 sieben mit 17 bezeichnete Rinnen eingeformt, die jeweils um den Winkel alpha = 45° zueinander versetzt sind. Damit diese Rinnen 17 mit den in der gegenüberliegenden Innenseite 16 der anderen Baukörperhälfte 14 befindlichen Gegenrinnen 18 jeweils einen der Bohrung bzw. dem Kanal 6 ähnlichen Kanal bilden, ist der Querschnitt dieser Rinnen 17, 18 jeweils halbkreisförmig. Diese Rinnen 17, 18 treffen sich dabei in der Mittelachse 8 und laufen jeweils in eine mit 19 bezeichnete Öffnung aus, die sich kegelartig nach außen erweitert. In einem mit a (Fig. 6) bezeichneten Abstand von dem Rand 9 dieser Baukörperhälften 13 und 14 ist in jeder der Rinnen 17 und 18 eine mit 20 bezeichnete Ringnut eingeformt, die zusammen mit der Rinne 17 bzw. 18 wie dargestellt einen halbkugelförmigen Hohlraum 21 bildet.

Wie Fig. 5 zeigt, sind zwischen diesen Rinnen 17 und 18 in der Innenseite 15 der Baukörperhälfte 13 jeweils zylindrische Aussparungen 22 eingearbeitet, in die an der gegenüberliegenden Innenseite 16 der anderen Baukörperhälfte 14 angeformte, die gleichen Abmessungen aufweisende Zapfen 23 hineinragen. Desgleichen sind auch in der Innenseite 16 der anderen Baukörperhälfte 14 zylindrische Aussparungen 24 eingearbeitet und diesen an der Innenseite 15 der Baukörperhälfte 13 angeformte Zapfen 25 zugeordnet. Diese Zapfen 23, 25 dienen zur Verbindung und zur richtigen Positionierung der beiden Baukörperhälften 13, 14.

Um diese beiden aus Kunststoff gefertigten Baukörperhälften 13, 14 gegebenenfalls mittels Ultraschall miteinander zu verschweißen, sind, wie das Fig. 6 zeigt, an den Innenseiten 15 bzw. 16 dieser Baukörperhälften 13, 14 jeweils nur gestrichelt dargestellte Füße 26 angeformt, die gegen die Innenseite 16 bzw. 15 der anderen Baukörperhälfte 14 bzw. 13 vorstehen und beim Verbinden dieser beiden Baukörper hälften 13 und 14 an der jeweils gegenüberstehenden Innenseite anliegen. Diese Füße 26 bewirken dabei die für eine Ultraschallverbindung erforderliche Reduzierung des Anlagequerschnitts, wodurch eine sichere Verbindung zwischen den beiden Baukörperhälften 13 und 14 gewährleistet wird.

Bei der Montage des in Fig. 1 dargestellten Knotenpunktteils 1 werden die aus Kunststoff bestehenden Baukörperhälften 13 und 14 jeweils mit ihren Innenseiten 15 und 16 aneinandergelegt, wobei die zylindrischen Zapfen 23 und 25 in die ihnen gegenüberliegenden zylindrischen Aussparungen 22 bzw. 24 eingreifen und so die beiden Baukörperhälften 13 und 14 gegen Verdrehung sichern. Danach werden die beiden Baukörperhälften 13, 14 intensiv miteinander verklebt, verschweißt oder sonstwie verbunden, wodurch die in den Fig. 2 und 3 dargestellten Baukörper 3, 4 entstehen. Diese beiden Baukörper 3 und 4 werden alsdann in der schon oben erwähnten Weise in Richtung der Pfeile 10 und 11 ineinandergesteckt und ggf. verklebt oder sonstwie verbunden, wodurch das Knotenpunktteil 1 gebildet wird.

Dieses Knotenpunktteil 1 dient der Verbindung der mit 2 bezeichneten Stäbe, deren Stabenden 27 jeweils in ihrer axialen Verlängerung einen Zapfen 28 aufweisen, der in axialer Richtung in eine der in dem Knotenpunktteil 1 befindlichen radialen Ausnehmungen 6 einzuführen ist. Wie insbesondere die Fig. 4 und 6 zeigen, Laufen die Zapfen 28 jeweils in kugelförmige Enden 29 aus, deren Durchmesser D (Fig. 6) größer ist als der Durchmesser d der Bohrungen oder Kanäle 6. Beim Hineinstecken dieser Zapfenenden 29 in die ihnen zugeordneten radialen Ausnehmungen 6 muß somit jeweils das elastische Kunststoffmaterial des ringförmigen Mündungsbereichs 30 ausweichen, um den Durchtritt des kugelförmigen Zapfenendes 29 zu ermöglichen. Ist dieses zapfenende 29 in den kugelförmigen Hohlraum 21 der betreffenden radialen Ausnehmung 6 eingetreten, so nimmt der ringförmige Bereich 30 wieder seine ursprüngliche Gestalt an und umschließt derart den mit 31 bezeichneten Hals dieses Zapfens 28, daß sich das kugelige Zapfenende 29 nicht mehr aus der Bohrung 6 zu lösen vermag. Damit ist aber ein sicherer Sitz des zapfenendes 29, des Stabendes 27 und damit auch des gesamten Stabes 2 gewährleistet.

Soll der Stab 2 wieder vom Knotenpunktteil 1 gelöst werden, so ist auf ihn ein entsprechender Zug auszuüben, so daß nunmehr das kugelige Zapfenende 29 wieder aus der radialen Ausnehmung 6 herausrutscht, wobei der ringförmige Bereich 30 wiederum eine elastische Verformung erfährt und ein Passieren des kugeligen Zapfenendes 29 ermöglicht.

Ist das zuvor ausführlich beschriebene Knotenpunktteil 1 aus Kunststoff gefertigt, so ist es sehr leicht und elastisch, was die besondere Möglichkeit eröffnet, es sowohl im Modellbau als auch bei Spielzeugen mannigfacher Art, insbesondere aber in Spielzeugbaukästen, zu verwenden.

## Patentansprüche

1. Knotenpunktteil (1), vorzugsweise für den Modellbau, mit zwei gleichartigen, zylindrischen oder prismatischen Baukörpern (3, 4), die ihrerseits jeweils aus zwei gleichartigen, etwa scheibenförmigen Baukörperhälften (13, 14) zusammengesetzt sind, wobei jede Baukörperhälfte und damit jeder Baukörper (3, 4) eine sich von der Mittelachse bis zum Rand erstreckende Aussparung (7) aufweist, deren Breite (b) der Baukörperhöhe (h) angepaßt ist,
wobei jeweils zwei Baukörper mittels dieser Aussparungen (7) kreuzweise ineinandergesteckt sind und zusammen ein Knotenpunktteil (1) mit vier je um 90° zueinander versetzten, radial nach außen vorstehenden Rippen (12) bilden, von denen jede mit im wesentlichen radial gerichteten Ausnehmungen (6) versehen ist, die jeweils teilweise in der einen und teilweise in der anderen Baukörperhälfte (13 bzw. 14) liegen und die zur lösbaren Befestigung des freien Endes (27) mindestens eines Bauteils (2) ausgebildet sind, dadurch gekennzeichnet, daß in den radial gerichteten Ausnehmungen (6) jeweils in einem Abstand von der zugeordneten Außenseite des betreffenden Baukörpers (3, 4) eine erste, zu einer entsprechenden Einschnürung (31) des Bauteils (2) im wesentlichen komplementäre Einschnürung (30) eingearbeitet ist, welche einen zum freien Ende (27) des Bauteils (2) etwa komplementären Hohlraum (21) nach außen begrenzt.

2. Knotenpunktteil nach Anspruch 1, dadurch gekennzeichnet, daß in den Ausnehmungen (6) jeweils auf der von der Außenseite des Knotenpunktteils (1) abgewandten Seite der ersten Einschnürung (30) ein zu einem kugelartigen Zapfen (28, 29) am freien Ende (27) des Bauteils (2) komplementärer Hohlraum (21) in Form eines Kugelabschnitts vorgesehen ist.

3. Knotenpunktteil nach Anspruch 1 oder 2, dadurch gekennzeichnet, daß sich die ersten Einschnürungen (30) jeweils zur Außenseite des Knotenpunktteils (1) hin kegelförmig (19) erweitern.

4. Knotenpunktteil nach mindestens einem der vorhergehenden Ansprüche, dadurch gekennzeichnet, daß die Baukörper (3, 4) jeweils einen sechs oder achteckigen Querschnitt aufweisen, und daß einander benachbarte, im wesentlichen radial gerichtete Ausnehmungen (6) einen Winkel (alpha) von 60° bzw. 45° miteinander einschließen.

5. Knotenpunktteil nach mindestens einem der vorhergehenden Ansprüche, dadurch gekennzeichnet, daß die Baukörperhälften (3, 4) jeweils aus einem elastischen Werkstoff, insbesondere aus einem Kunststoff, ausgebildet sind.

6. Knotenpunktteil nach mindestens einem der vorhergehenden Ansprüche, dadurch gekennzeichnet, daß in den aneinanderliegenden Seiten (15, 16) der beiden Baukörperhälften (13, 14) zylindrische Ausnehmungen (22, 24) eingeformt sind, deren Längsachsen relativ zu den Längsachsen der radialen Ausnehmungen (6) senkrecht gerichtet sind, und in die jeweils an der gegenüberstehenden Seite (16, 15) der anderen Baukörperhälfte (14, 13) angeformte Zapfen (23, 25) oder dergleichen satt eingreifen.

7. Knotenpunktteil nach mindestens einem der vorhergehenden Ansprüche, dadurch gekennzeichnet, daß an mindestens einer der beiden einander gegenüberstehenden Seiten (15, 16) der Baukörperhälften (13, 14) vorstehende Rippen, Füße (26), Zapfen oder dergleichen angeformt sind.

8. Knotenpunktteil nach mindestens einem der vorhergehenden Ansprüche, dadurch gekennzeichnet, daß jede Baukörperhälfte (13, 14) mit mindestens einem Zapfen (25) und mindestens einer diesem Zapfen (25) angepaßten Ausnehmung (22) versehen ist, welche gleich weit von der Symmetrieebene der Baukörperhälfte entfernt sind, so daß jeweils beim Zusammenfügen von zwei gleichen Baukörperhälften (13, 14) zu einem Baukörper (3, 4) der Zapfen (23) der einen Baukörperhälfte in die Ausnehmung der anderen Baukörperhälfte eingreift und umgekehrt.

9. Knotenpunktteil nach mindestens einem der vorhergehenden Ansprüche, dadurch gekennzeichnet, daß in wenigstens einer der radial gerichteten Ausnehmungen (6) der Zapfen (28) eines zugeordneten Bauteils (2) angeordnet ist, und daß mindestens dieser Zapfen (28) aus einem elastischen Werkstoff, insbesondere einem Kunststoff, ausgebildet ist.

## Claims

1. A junction part (1), preferably for model building, with two like cylindrical or prismatic structures (3, 4) which for their part are each composed of two like, roughly disc-shaped structure halves (13, 14), each structure half and thus each structure (3, 4) exhibiting a cut-out (7) which extends from the centre axis to the edge and is of a width (b) adapted to the height (h) of the structure, two structures each being interlocked crosswise by means of these cut-outs (7) and together forming a junction part (1) with four ribs (12) which are each offset by 90° to one another and project radially outwards and each of which is provided with essentially radially directed recesses (6) which in each case lie partly in one and partly in the other structure half (13 and 14 respectively) and are designed for detachable attachment of the free end (27) of at least one component (2), characterised in that a first constriction (30) which is essentially complementary to a corresponding constriction (31) of the component (2) and outwardly delimits a cavity (21) which is approximately complementary to the free end (27) of the component (2), is formed in each radially directed recess (6) a distance from the associated outside of the structure (3, 4) concerned.

2. A junction part as in claim 1, characterised in that a cavity (21) with the shape of a spherical section which is complementary to a sphere-like shank (28, 29) at the free end (27) of the component (2) is provided in each recess (6) on the side of the first constriction (30) remote from the outside of the junction part (1).

3. A junction part as in claim 1 or 2, characterised in that in each case the first constrictions (30) widen in the shape of a cone (19) towards the outside of the junction part (1). 4. A junction part as in at least one of the preceding claims, characterised in that the structures (3, 4) each exhibit a hexagonal or octagonal cross-section and in that adjacent, essentially radially directed recesses (6) enclose an angle (alpha) of 60° or 45° respectively.

5. A junction part as in at least one of the preceding claims, characterised in that the structure halves (3, 4) are each made of an elastic material, in particular a plastic.

6. A junction part as in at least one of the preceding claims, characterised in that the adjacent sides (15, 16) of the two structure halves (13, 14) have cylindrical recesses (22, 24) formed in them the longitudinal axes of which are directed perpendicularly relative to the longitudinal axes of the radial recesses (6) and in which in each case pegs (23, 25) or the like formed on the opposite side (16, 15) of the other structure half (14, 13) engage fully.

7. A junction part as in at least one of the preceding claims, characterised in that projecting ribs, feet (26), pegs or the like are moulded on at least one of the two facing sides (15, 16) of the structure halves (13, 14).

8. A junction part as in at least one of the preceding claims, characterised in that each structure half (13, 14) is provided with at least one peg (25) and at least one recess (22) adapted to this peg (25) which are equidistant from the plane of symmetry of the structure half so that in each case when two identical structure halves (13, 14) are joined together to form a structure (3, 4) the peg (23) of one structure half engages in the recess of the other structure half and vice versa.

9. A junction part as in at least one of the preceding claims, characterised in that the shank (28) of an associated component (2) is disposed in at least one of the radially directed recesses (6) and in that at least this shank (28) is made of an elastic material, in particular a plastic.

## Revendications

1. Noeud d'assemblage (1), de préférence pour la construction de modèles, comprenant deux éléments de structure (3, 4) du même genre, cylindriques ou prismatiques, qui sont eux-mêmes toujours composés par deux moitiés d'élément de structure (13, 14) similaires, à peu près en forme de disque ou plaque, chaque moitié d'élément et par suite chaque élément (3, 4) comportant un évidement (7), qui s'étend de l'axe central jusqu'au bord et dont la largeur (b) est adaptée à l'épaisseur (h) de l'élément de structure, deux éléments de structure étant enfichés chacun l'un dans l'autre en croix au moyen de ces évidements (7) et formant ensemble un noeud d'assemblage (1) à quatre nervures (12) qui font saillie radialement vers l'extérieur en étant décalées mutuellement de 90°, chaque nervure présentant des évidements (6) dirigés essentiellement dans le sens radial, situés chaque fois en partie dans l'une des moitiés de l'élément de structure (13 ou 14) et en partie dans l'autre moitié, et conçus pour la fixation détachable de l'extrémité libre (27) d'au moins une pièce (2) de construction, caractérisé en ce que les évidements (6) dirigés dans le sens radial présentent, chaque fois à une certaine distance du côté extérieur correspondant de l'élément de structure concerné (3, 4), un premier étranglement (30)sensiblement complémentaire d'un amincissement (31) correspondant de la pièce de construction (2), cet étranglement limitant vers l'extérieur une cavité (21), sensiblement complémentaire de l'extrémité libre (27)de la pièce de construction (2).

2. Noeud d'assemblage selon la revendication 1, caractérisé en ce que dans les évidements (6) il est chaque fois prévu, du côté du premier étranglement (30) éloigné du côté extérieur du noeud d'assemblage (1), une cavité (21) de forme sphérique, complémentaire d'un tenon (28, 29) du genre à rotule situé à l'extrémité libre (27) de la pièce de construction (2).

3. Noeud d'assemblage selon la revendication 1 ou 2, caractérisé en ce que les premiers étranglements (30) s'élargissent en forme de cône (19), chaque fois vers le côté extérieur du noeud d'assemblage (1).

4. Noeud d'assemblage selon au moins une des revendications précédentes, caractérisé en ce que les éléments de structure (3, 4) ont chaque fois une section transversale hexagonale ou octogonale, et en ce que des évidements (6) dirigés principalement dans le sens radial voisins l'un de l'autre, font entre eux un angle de 60° ou 45° respectivement.

5. Noeud d'assemblage selon au moins une des revendications précédentes, caractérisé en ce que chacune des moitiés d'élément de structure (3, 4) est fabriquée en un matériau élastique, en particulier en matière synthétique.

6. Noeud d'assemblage selon au moins une des revendications précédentes, caractérisé en ce que les côtés qui se font face (15, 16) des deux moitiés d'élément de structure (13, 14) présentent des évidements cylindriques (22, 24), dont les axes longitudinaux sont dirigés perpendiculairement aux axes longitudinaux des évidements radiaux (6) et dans lesquels viennent s'ajuster des tenons (23, 25) ou analogues, formés sur le côté en regard (16, 15) de l'autre moitié d'élément de structure (14, 13).

7. Noeud d'assemblage selon au moins une des revendications précédentes, caractérisé en ce que des nervures, pieds (26), tenons ou analogues en saillie sont formés sur au moins un des deux côtés opposés (15, 16) des moitiés d'élément de structure (13, 14).

8. Noeud d'assemblage selon au moins une des revendications précédentes, caractérisé en ce que chaque moitié d'élément de structure (13, 14) est pourvue d'au moins un tenon (25) et d'au moins un évidement (22) adapté à ce tenon (25), lesdits évidements et tenons étant situés à égale distance du plan de symétrie des moitiés d'élément de structure de sorte que chaque fois, lors de la jonction de deux moitiés d'élément de structure identiques pour former un élément de structure (3, 4), le tenon (23) d'une moitié d'élément de structure entre dans l'évidement de l'autre moitié de l'autre élément de structure et inversement.

9. Noeud d'assemblage selon au moins une des revendications précédentes, caractérisé en ce que le tenon (28) d'une pièce de construction conjuguée (2) est disposé dans au moins un des évidements dirigés radialement (6), et en ce qu'au moins ce tenon (28) est fait d'un matériau élastique, en particulier une matière synthétique.
